# EUROPÄISCHE PATENTSCHRIFT

(11) **EP 0 111 091 B1**
(45) Veröffentlichungstag und Bekanntmachung des Hinweises auf die Patenterteilung: **27.08.1986**
(21) Anmeldenummer: 83110075.5
(22) Anmeldetag: 10.10.1983
(51) Int. Cl.: A24F 15/18

(54) **Zigarettenpackung mit einer elektrischen Glühzündeinrichtung für die in der Packung enthaltenen Zigaretten**
Cigarette packet with an electric glow-igniting device for the cigarettes within the packet
Emballage pour cigarettes avec un dispositif électrique d'allumage par incandescence pour les cigarettes contenues dans l'emballage

(30) Priorität: 28.10.1982 DE 3240015
(43) Veröffentlichungstag der Anmeldung: 20.06.1984
(73) Patentinhaber: OSTERRATH, Hans, D-5928 Laasphe (DE)
(72) Erfinder: OSTERRATH, Hans, D-5928 Laasphe (DE)
(74) Vertreter: Oedekoven, Wolf-Dieter, Dipl.-Ing.

## Beschreibung

Die Erfindung bezieht sich auf eine Zigarettenpackung mit einer elektrischen Glühzündeinrichtung zum Anzünden der Zigaretten beim Herausbewegen aus der Packung, welche eine elektrische Batterie und für jede Zigarette zwei an den +Pol bzw. -Pol der Batterie angeschlossene Kontakte innerhalb der Packung aufweist, wobei ein Kontakt sich von dem geschlossenen Packungsende weg auf das Packungsende zum Herausbewegen der Zigaretten zu erstreckt.

Derartige Zigarettenpackungen sind bekannt (US-A-4342902). Dabei erstrecken sich die beiden jeweils einer Zigarette zugeordneten Kontakte der elektrischen Glühzündeinrichtung an der Rückwand des Gehäuses der Zigarettenpackung parallel zueinander von dem geschlossenen Packungs- bzw. Gehäuseende weg auf das Packungs- bzw. Gehäuseende zum Herausbewegen der Zigaretten aus der Packung bzw. dem Gehäuse zu und ist für jede Zigarette ein Glühzündblock vorgesehen, welcher im Gehäuse senkrecht zu dessen Boden beweglich geführt, durch eine Schraubendruckfeder gegen den Gehäuseboden gedrückt und mit einem seitlich entgegen der Wirkung einer Schraubendruckfeder bewegbaren, durch einen rechtwinkligen Schlitz in der Vorderwand des Gehäuses nach aussen ragenden Betätigungsknopf, einer elektrischen Heizspirale auf der dem Gehäuseboden abgewandten Seite sowie zwei jeweils mit dem einen bzw. dem anderen Ende der elektrischen Heizspirale elektrisch leitend verbundenen, axial bewegbaren und durch eine Blattfeder aus dem Glühzündblock herausbelasteten Kontaktstiften zur Anlage am zugehörigen Kontaktpaar an der Gehäuserückwand versehen ist. Um eine Zigarette aus der Zigarettenpackung bzw. deren Gehäuse zu entnehmen, wird der Betätigungsknopf des zugehörigen Glühzündblocks entgegen der Wirkung einer Federbelastung im Glühzündblock seitlich verschoben, so dass er mit dem zum Gehäuseboden senkrechten Schenkel des zugehörigen rechtwinkligen Schlitzes in der Gehäusevorderwand fluchtet, wonach der Betätigungsknopf in diesem Schenkel verschoben wird, so dass der Glühzündblock sich entgegen der Wirkung seiner Federbelastung vom Gehäuseboden weg bewegt und die Zigarette aus dem Gehäuse herausschiebt, welche mit dem dem Gehäuseboden benachbarten Ende auf der elektrischen Heizspirale des Glühzündblocks ruht. Deren beide Kontaktstifte gleiten an dem zugehörigen, gehäusefesten Kontaktpaar entlang, so dass die elektrische Heizspirale von der Batterie der Glühzündeinrichtung mit Strom beaufschlagt und zum Glühen gebracht wird, um die Zigarette beim Herausschieben aus der Zigarettenpackung bzw. deren Gehäuse anzuzünden. Nachteilig bei diesen bekannten Zigarettenpackungen ist vor allem der verhältnismässig verwickelte Aufbau, welcher relativ viele Einzelteile erfordert.

Bekannt sind auch Zigarettenpackungen mit einer elektrischen Glühzündeinrichtung für die in der Packung enthaltenen Zigaretten, wobei die Glühzündeinrichtung eine elektrische Batterie sowie zwei elektrisch leitende Kontakte aufweist, welche jeweils an den +Pol bzw. an den -Pol der Batterie angeschlossen sind, und in einem gesonderten Abteil der jeweiligen Zigarettenpackung an dem geschlossenen Packungsende, welches dem Packungsende zum Herausziehen der Zigaretten aus der Packung gegenüberliegt, derart untergebracht ist, dass die Kontakte sich in einer zu einer Packungsschmalseite parallelen Ebene hinter einer kreisrunden Öffnung in dieser Packungsschmalseite erstrecken, und wobei die Zigaretten jeweils an einem Ende mit einem Glühteil versehen sind, welches mit den Kontakten in Berührung bringbar und durch den dann von der Batterie der Glühzündeinrichtung gelieferten Strom auf eine zum Anzünden der jeweiligen Zigarette ausreichende Temperatur aufheizbar ist. Die in der Pakkung enthaltenen Zigaretten werden dadurch angezündet, dass man sie jeweils aus der Zigarettenpackung herauszieht und dann mit dem mit dem Glühteil versehenen Ende durch die Öffnung der einen Packungsschmalseite hindurch mit den Kontakten der Glühzündeinrichtung in Berührung bringt. Das Glühteil besteht aus einer stirnseitigen Schicht von Kohlefasern niedrigen elektrischen Widerstandes, an welche sich eine mit Kaliumnitrat behandelte Tabakschicht anschliesst. Bei diesen bekannten Zigarettenpackungen werden die Zigaretten nicht während des Herausziehens aus der Packung angezündet. Vielmehr ist zum Zigarettenanzünden ein gesonderter Vorgang erforderlich (US-A-4310007).

Der Erfindung liegt die Aufgabe zugrunde, eine Zigarettenpackung der eingangs angegebenen Gattung zu schaffen, welche sich insbesondere durch einen verhältnismässig einfachen Aufbau mit relativ wenigen Bauteilen und somit einfachere und billigere Herstellbarkeit bei zuverlässiger Funktionsweise der Glühzündeinrichtung auszeichnet, was bei Massenprodukten besonders ins Gewicht fällt.

Diese Aufgabe ist durch die im kennzeichnenden Teil des Patentanspruchs 1 angegebenen Merkmale gelöst. Vorteilhafte Ausgestaltungen der erfindungsgemässen Zigarettenpackung sind in den restlichen Patentansprüchen gekennzeichnet.

Die Erfindung vermittelt den Vorteil, dass zum Anzünden der in der Packung enthaltenen Zigaretten dieselben nicht jeweils nach dem Herausziehen aus der Packung wieder in eine gesonderte Glühzündeinrichtung eingeführt werden müssen und dass beim Anzünden keine Gase entstehen, welche den Geschmack beeinträchtigen können, was in der Regel bei den bekannten Zigarettenpackungen mit Reibzündeinrichtung der Fall ist.

Nachstehend sind vier Ausführungsformen der erfindungsgemässen Zigarettenpackung anhand der Zeichnung beispielsweise beschrieben. Darin zeigen, jeweils schematisch:
Fig. 1 einen zu den beiden Packungsschmalseiten parallelen Schnitt durch eine erste Ausführungsform;
Fig. 2 den Schnitt gemäss Fig. 1 durch eine zweite Ausführungsform, und zwar im Bereich des unteren, geschlossenen Packungsendes;
Fig. 3 und 4 jeweils den Schnitt gemäss Fig. 2 durch eine dritte Ausführungsform bzw. die Ansicht der Zigarette gemäss Fig. 3 in Richtung des Pfeiles IV;
Fig. 5 den Schnitt gemäss Fig. 2 durch eine vierte Ausführungsform;
Fig. 6 einen Teil des Querschnitts entlang der Linie VI-VI in Fig. 1, und
Fig. 7 den Querschnitt gemäss Fig. 6 durch eine Zigarettenpackung mit zwei Reihen von Zigartetten.

Die Zigarettenpackung A enthält gemäss Fig. 1 bis 6 eine Reihe oder gemäss Fig. 7 zwei Reihen von Zigaretten B. Zum Anzünden der Zigaretten B jeweils beim Herausziehen aus der Packung A ist eine Glühzündeinrichtung mit einer elektrischen Batterie C sowie zwei elektrisch leitenden Kontakten D und E vorgesehen, welche jeweils an den +Pol bzw. an den -Pol der Batterie C angeschlossen sind. Beim Herausziehen aus der Packung A wirken die Zigaretten B jeweils mit einem Glühteil F mit der Glühzündeinrichtung zusammen, welches an einem Ende jeder Zigarette B vorgesehen ist und beim Herausziehen der jeweiligen Zigarette B aus der Packung A durch den dann von der Batterie C gelieferten Strom auf eine zum Anzünden der Zigarette B ausreichender Temperatur erwärmt wird.

Die Zigarettenpackung A weist ein unteres, geschlossenes Ende A' und ein oberes Ende A" zum Herausziehen der Zigaretten B aus der Packung A auf. Das Gehäuse 1 der Zigarettenpackung A kann an dem Packungsende A" geöffnet werden und ist zu diesem Zweck beispielsweise mit einem aufklappbaren Deckel 2 versehen. Die Zigaretten B sind in der Packung A derart angeordnet, dass die jeweils mit einem Glühteil F versehenen Enden sich an dem geschlossenen Packungsende A' befinden.

Die Batterie C ist als Flachbatterie ausgebildet, welche auf dem Boden 3 des Gehäuses 1 angeordnet ist. Der eine Kontakt D erstreckt sich innerhalb des Gehäuses 1 von der Batterie C weg auf den Deckel 2 zu und ist von einer Folie 4 aus Metall gebildet, welche die benachbarte Breitseite des Gehäuses 1 innen bedeckt. Die Folie 4 ist gegenüber den Glühteilen F der im Gehäuse 1 befindlichen Zigaretten B durch eine Isolierfolie 5 abgedeckt, welche sich in der Nähe des Bodens 3 zwischen den beiden Schmalseiten des Gehäuses 1 erstreckt.

Die Glühteile F der Zigaretten B und der andere Kontakt E können auf verschiedene Weise ausgebildet sein.

Bei der Ausführungsform gemäss Fig. 1 sind die Glühteile F jeweils als ringförmige Beschichtung 6 der zugehörigen Zigarette B ausgebildet, welche ein Metall- und/oder Graphitpulver enthält und unter Stromfluss aufglüht sowie gegebenenfalls verbrennt. Der andere Kontakt E ist ähnlich dem ersten Kontakt D ausgebildet und erstreckt sich innerhalb des Gehäuses 1 auf der dem ersten Kontakt D gegenüberliegenden Seite von der Batterie C weg auf den Deckel 2 des Gehäuses 1 zu. Der andere Kontakt E ist ebenfalls von einer Folie 7 aus Metall gebildet, welche die benachbarte Breitseite des Gehäuses 1 innen bedeckt.

Beim Herausziehen einer Zigarette B aus der Zigarettenpackung A gemäss Fig. 1 gleitet sie mit ihrer ringförmigen Beschichtung 6 an der Folie 7 aus Metall entlang. Nach dem Herausziehen der jeweiligen Zigarette B um eine vorgegebene Strecke entsprechend der Höhe der Isolierfolie 5 kommt die Beschichtung 6 auch mit der Folie 4 aus Metall in Berührung, um an derselben entlang zu gleiten. Der Stromkreis der Batterie C ist dann geschlossen, so dass die ringförmige Beschichtung 6 aufgeheizt und die Zigarette B angezündet wird. Sie kann nach Verlassen der Zigarettenpakkung A sofort gebraucht werden.

Bei der Ausführungsform gemäss Fig. 2 sind die Glühteile F jeweils als dünner Ring 8 aus Metall ausgebildet, welcher die jeweilige Zigarette B umschliesst. Der andere Kontakt E der Glühzündeinrichtung für die Glühteile F der Zigaretten B ist von mehreren Federn 9 aus Metall gebildet, welche jeweils einer Zigarette B zugeordnet sind und an den beiden Enden mit dem -Pol der Batterie C bzw. dem Ring 8 der zugehörigen Zigarette B elektrisch leitend verbunden sind. Zur Herstellung der elektrisch leitenden Federn 9 kann ein geeigneter Federdraht verwendet werden.

Die Ausführungsform gemäss Fig. 3 und 4 unterscheidet sich im wesentlichen nur dadurch von derjenigen nach Fig. 2, dass die Glühteile F jeweils als dünne, U-förmige Klammer 10 aus Metall ausgebildet sind, welche auf die zugehörige Zigarette B axial aufgesetzt ist, so dass sie sich im wesentlichen diametral über deren benachbarte Stirnseite erstreckt, und welche mit dem benachbarten Ende der zugehörigen Feder 9 aus Metall elektrisch leitend verbunden ist.

Die Ausführungsform gemäss Fig. 5 unterscheidet sich im wesentlichen nur dadurch von derjenigen nach Fig. 2, dass die Glühteile F jeweils als Drahtwendel 11 ausgebildet sind, welche die zugehörige Zigarette B umschliesst. Der Durchmesser der Drahtwendel 11 vergrössert sich von der zugehörigen Feder 9 weg. Der Wendeldraht 11' besteht aus Metall und jede Drahtwendel 11 ist einstückig mit der zugehörigen Feder 9 aus Metall ausgebildet, so dass also letztere einen Abschnitt des Wendeldrahtes 11' darstellt.

Beim Herausziehen einer Zigarette B aus der Zigarettenpackung A gemäss Fig. 2 bzw. 3 und 4 bzw. 5 gleitet sie mit ihrem Ring 8 bzw. ihrer Klammer 10 bzw. der obersten Windung grössten Durchmessers ihrer Drahtwendel 11 nach Verlassen der Isolierfolie 5 an der Folie 4 aus Metall entlang, so dass der Stromkreis der Batterie C geschlossen ist und der Ring 8 bzw. die Klammer 10 bzw. die Drahtwendel 11 aufgeheizt sowie die Zigarette B angezündet wird, welche nach Verlassen der Zigarettenpackung A sofort geraucht werden kann. Wenn die jeweilige Zigarette B um eine vorgegebene Strecke aus der Packung A herausgezogen worden ist, dann zieht die zugehörige Feder 9, welche beim Herausziehen gespannt wird, den Ring 8 bzw. die Klammer 10 bzw. die Drahtwendel 11 der Zigarette B zurück, so dass der Stromkreis der Batterie C und der Stromfluss wieder unterbrochen ist. Dadurch ist gewährleistet, dass von der der Packung A jeweils entnommenen und brennenden Zigarette B keine glühenden, festen Teilchen abfallen können. Auch die bei der Ausführungsform gemäss Fig. 1 vorgesehene Beschichtung 6 der Zigarette B ist so gewählt, dass nach Zündung des Tabakinhaltes der jeweiligen Zigarette B keine glühenden festen Teilchen abfallen können, beispielsweise indem man die jeweilige Beschichtung 6 nach dem Zünden des Tabakinhaltes der jeweiligen Zigarette B verbrennen lässt.

Gemäss Fig. 6 sind die beiden Folien 4 und 7 aus Metall, welche die beiden Kontakte D und E der Glühzündeinrichtung für die Glühteile F der Zigaretten B bei der Ausführungsform gemäss Fig. 1 bilden, jeweils gewellt. Diese wellenförmige Ausbildung verbessert den elektrischen Kontakt mit den Glühteilen F gegenüber einer Punktberührung zwischen den Kontakten D und E einerseits und den Glühteilen F andererseits und gewährleistet weiterhin eine zuverlässige Fixierung jeder einzelnen Zigarette B in der Packung A. Auch bei den Ausführungsformen gemäss Fig. 2 bzw. 3 und 4 bzw. 5 ist die Folie 4 aus Metall vorteilhafterweise so gewellt, wie aus Fig. 6 ersichtlich.

Wenn auch in Fig. 1 bis 6 Zigarettenpackungen A mit nur einer Reihe von Zigaretten B dargestellt sind, so ist doch jeweils auch eine Ausgestaltung mit beispielsweise zwei Reihen von Zigaretten B möglich. Wie in Fig. 7 für die Ausführungsform gemäss Fig. 1 veranschaulicht, wird dann die Folie 4 aus Metall zweckmässigerweise zwischen den beiden Reihen von Zigaretten B angeordnet, und wird diese mittlere Folie 4 dann auf beiden Seiten jeweils durch eine Isolierfolie 5 abgedeckt.

Es sind auch noch weitere Abwandlungen der dargestellten und geschilderten Ausführungsformen möglich. So können beispielsweise weitere Isolierfolien quer zu der bzw. den Isolierfolien 5 angeordnet werden, um die Glühteile F der in der Zigarettenpackung A befindlichen Zigaretten B voneinande zu trennen und dadurch die Sicherheit gegen ungewolltes Anzünden benachbarter Zigaretten B beim Herausziehen einer Zigarette B aus der Zigarettenpackung A zu erhöhen. Auch ist es zu diesem Zweck möglich, die Zigarettenpakkung A mit einem zusätzlichen Schalter zu versehen, welcher beim Ergreifen der Zigarettenpakkung A zum Herausziehen einer Zigarette B betätigt werden kann, um erst dann das Schliessen des Stromkreises der Batterie C beim Herausziehen der jeweiligen Zigarette B aus der Packung A zu ermöglichen.

Schliesslich kann die Zigarettenpackung A auch als Dauerpackung ausgebildet werden, welche mit Zigaretten B nachgefüllt werden kann. Zur Nachfüllung kann beispielsweise eine Nachfüllpackung mit den jeweils mit einem Glühteil F versehenen Zigaretten B und den Kontakten D sowie E der Glühzündeinrichtung in die Dauerpackung einführbar sein, welche dabei automatisch an die in der Dauerpackung befindliche Batterie C angeschlossen werden.

Um das Anbringen und die Halterung der Glühteile F an den Zigaretten B zu erleichtern und zu verbessern, ist es möglich, das Zigarettenpapier bzw. die Hülle B' der Zigaretten B im Bereich der Beschichtung 6 bzw. des Ringes 8 bzw. der Klammer 10 bzw. der Drahtwendel 11 der jeweiligen Zigarette B zu verdicken und/oder zu verstärken.

Die Packung A ist nicht nur in Verbindung mit Zigaretten B verwendbar, sondern kann beispielsweise auch für Zigarillos benutzt werden, welche jeweils an einem Ende mit einem Glühteil F versehen werden. Auch kann daran gedacht werden, die Batterie C anders anzuordnen, beispielsweise neben einer Packungsschmalseite.

## Patentansprüche

1. Zigarettenpackung mit einer elektrischen Glühzündeinrichtung zum Anzünden der Zigaretten (B) beim Herausbewegen aus der Packung (A), welche eine elektrische Batterie (C) und für jede Zigarette (B) zwei an den +Pol bzw. an den -Pol der Batterie (C) angeschlossene Kontakte (D, E) innerhalb der Packung (A) aufweist, wobei ein Kontakt (D) sich von dem geschlossenen Pakkungsende (A') weg auf das Packungsende (A") zum Herausbewegen der Zigaretten (B) zu erstreckt, dadurch gekennzeichnet, dass
a) die Zigaretten (B) jeweils an den dem geschlossenen Packungsende (A') benachbarten Ende mit einem Glühteil (F) versehen sind, welches durch den von der Batterie (C) gelieferten Strom auf eine zum Anzünden der jeweiligen Zigarette (B) ausreichende Temperatur aufheizbar ist,
b) der eine Kontakt (D) derart angeordnet und ausgebildet ist, dass das Glühteil (F) der zugehörigen Zigarette (B) in deren Ruhestellung mit dem Kontakt (D) nicht in elektrisch leitender Verbindung steht und erst durch den Vorgang des Herausziehens der Zigarette (B) aus der Packung (A) mit dem Kontakt (D) in elektrisch leitende Verbindung gebracht wird, an welchem das Glühteil (F) dann entlanggleitet, und
c) der andere Kontakt (E) sich zum Glühteil (F) der zugehörigen Zigarette (B) erstreckt und mit demselben elektrisch leitend verbunden ist, bis die Zigarette (B) um eine vorgegebene Strecke aus der Packung (A) herausgezogen worden ist.

2. Zigarettenpackung nach Anspruch 1, dadurch gekennzeichnet, dass das Glühteil (F) als die jeweilige Zigarette (B) umschliessender Ring (8) oder die jeweilige Zigarette (B) umschliessende Drahtwendel (11) oder auf die jeweilige Zigarette (B) axial aufgesetzte Klammer (10) oder ringförmige Beschichtung (6) der jeweiligen Zigarette (B) ausgebildet ist.

3. Zigarettenpackung nach Anspruch 2, dadurch gekennzeichnet, dass im Bereich des Ringes (8) bzw. der Drahtwendel (11) bzw. der Klammer (10) bzw. der Beschichtung (6) die Hülle (B') der jeweiligen Zigarette (B) verdickt und/oder verstärkt ist.

4. Zigarettenpackung nach Anspruch 2 oder 3, dadurch gekennzeichnet, dass der Ring (8) bzw. der Wendeldraht (11') bzw. die Klammer (10) aus Metall besteht.

5. Zigarettenpackung nach Anspruch 2, oder 4, dadurch gekennzeichnet, dass der andere Kontakt (E) von einer elektrisch leitenden Feder (9) gebildet ist, welche mit dem Ring (8) bzw. der Drahtwendel (11) bzw. der Klammer (10) verbunden ist.

6. Zigarettenpackung nach Anspruch 5, dadurch gekennzeichnet, dass die Feder (9) aus Metall besteht.

7. Zigarettenpackung nach Anspruch 5 oder 6, dadurch gekennzeichnet, dass die Feder (9) und die Drahtwendel (11) einstückig ausgebildet sind.

8. Zigarettenpackung nach Anspruch 2 oder 3, dadurch gekennzeichnet, dass die Beschichtung (6) ein Metall- und/oder Graphitpulver enthält.

9. Zigarettenpackung nach Anspruch 2, 3 oder 8, dadurch gekennzeichnet, dass der andere Kontakt (E) sich innerhalb der Packung (A) auf der dem einen Kontakt (D) gegenüberliegenden Seite von dem geschlossenen Packungsende (A') weg auf das Packungsende (A") zum Herausziehen der Zigarette (B) aus der Packung (A) zu erstreckt, so dass jede Zigarette (B) beim Herausziehen aus der Packung (A) mit der Beschichtung (6) an den beiden Kontakten (D und E) entlanggleitet.

10. Zigarettenpackung nach Anspruch 9, dadurch gekennzeichnet, dass der andere Kontakt (E) von einer Folie (7) aus elektrisch leitendem Material gebildet ist.

11. Zigarettenpackung nach Anspruch 10, dadurch gekennzeichnet, dass die Folie (7) aus Metall besteht.

12. Zigarettenpackung nach Anspruch 10 oder 11, dadurch gekennzeichnet, dass die Folie (7) zur Verbesserung des Kontaktes mit den Glühteilen (F) der Zigaretten (B) und zur Fixierung der Zigaretten (B) in der Packung (A) gewellt ist.

13. Zigarettenpackung nach einem der vorstehenden Ansprüche, dadurch gekennzeichnet, dass der eine Kontakt (D) von einer Folie (4) aus elektrisch leitendem Material gebildet ist.

14. Zigarettenpackung nach Anspruch 13, dadurch gekennzeichnet, dass die Folie (4) aus Metall besteht.

15. Zigarettenpackung nach Anspruch 13 oder 14, dadurch gekennzeichnet, dass die Folie (4) zur Verbesserung des Kontaktes mit den Glühteilen (F) der Zigaretten (B) und zur Fixierung der Zigaretten (B) in der Packung (A) gewellt ist.

16. Zigarettenpackung nach einem der vorstehenden Ansprüche, dadurch gekennzeichnet, dass der eine Kontakt (D) gegenüber den Glühteilen (F) der in der Packung (A) befindlichen Zigaretten (B) durch eine Isolierfoilie (5) abgedeckt ist, welche sich in der Nähe des geschlossenen Packungsendes (A') zwischen den beiden Packungsschmalseiten erstreckt.

17. Zigarettenpackung nach einem der vorstehenden Ansprüche, dadurch gekennzeichnet, dass die Glühteile (F) der in der Packung (A) befindlichen Zigaretten (B) durch Isolierfolien voneinander getrennt sind.

18. Zigarettenpackung nach einem der vorstehenden Ansprüche, dadurch gekennzeichnet, dass die Batterie (C) als Flachbatterie ausgebildet ist, welche auf dem Packungsboden (3) am geschlossenen Packungsende (A') angeordnet ist.

19. Zigarettenpackung nach einem der vorstehenden Ansprüche, gekennzeichnet durch einen handbetätigbaren Schalter zum Einschalten der Batterie (C) beim Herausziehen einer Zigarette (B) aus der Packung (A).

20. Zigarettenpackung nach einem der vorstehenden Ansprüche, gekennzeichnet durch die Ausbildung als Dauerpackung, welche mit Zigaretten (B) nachfüllbar ist.

## Claims

1. Cigarette packet with an electric glow-igniting device for lighting the cigarettes (B) when moving them out of the packet (A), said device having an electric battery (C) and for each cigarette (B) two contacts (D, E) connected to the +pole and respectively to the -pole of the battery (C) within the packet (A), one contact (D) extending from the closed end (A') of the packet towards the end (A") of the packet for moving the cigarettes (B) out, characterized in that
a) the cigarettes (B) are provided each at the end adjacent to the closed end (A') of the packet with a glow part (F) adapted to be heated by the current provided by the battery (C) up to a temperature sufficient for lighting the respective cigarette (B),
b) the one contact (D) is arranged and designed such that the glow part (F) of the associated cigarette (B) has no electrically conductive connection with the contact (D) when the cigarette (B) is in its rest position, but is only brought in electrically conductive connection with the contact (D) by the operation of pulling the cigarette (B) out of the packet (A), the glow part (F) then sliding along the contact (D) and
c) the other contact (E) extends towards the glow part (F) of the associated cigarette (B) and is connected to same in an electrically conductive manner until the cigarette (B) has been pulled out of the packet by a certain distance.

2. Cigarette packet according to claim 1, characterized in that the glow part (F) is designed as a ring (8) encircling the respective cigarette (B) or as a wire coil (11) encircling the respective cigarette (B) or as a clasp (10) placed axially onto the respective cigarette (B) or as an annular coating (6) of the respective cigarette (B).

3. Cigarette packet according to claim 2, characterized in that in the region of the ring (8) or of the wire coil (11) or of the clasp (10) of of the coating (6) the sheath (B') of the respective cigarette (B) is thickened and/or reinforced.

4. Cigarette packet according to claim 2 or 3, characterized in that the ring (8) or the coil wire (IT) or the clasp (10) is made of metal.

5. Cigarette packet according to claim 2, 3 or 4, characterized in that the other contact (E) is formed by an electrically conductive spring (9) which .is connected-to the ring (8) or the wire coil (11) or the clasp (10).

6. Cigarette packet according to claim 5, characterized in that the spring (9) is made of metal.

7. Cigarette packet according to claim 5 or 6, characterized in that the spring (9) and the wire coil (11) are designed as one part.

8. Cigarette packet according to claim 2 or 3, characterized in that the coating (6) contains a powder of metal and/or graphite.

9. Cigarette packet according to claim 2, 3 or 8, characterized in that the other contact (E) extends inside the packet (A) on the side opposite the first contact (D), away from the closed end (A') of the packet to the end (A") of the packet for pulling the cigarettes (B) out of the packet (A), so that each cigarette (B), when it is pulled out of the packet (A), slides with the coating (6) along both the contacts (D and E).

10. Cigarette packet according to claim 9, characterized in that the other contact (E) is formed by a foil (7) of electrically conductive material.

11. Cigarette packet according to claim 10, characterized in that the foil (7) is made of metal.

12. Cigarette packet according to claim 10 or 11, characterized in that the foil (7) is corrugated so as to improve the contact with the glow parts (F) of the cigarettes (B) and so as to fix the cigarettes (B) in the packet (A).

13. Cigarette packet according to any one of the preceding claims, characterized in that the first contact (D) is formed by a foil (4) of electrically conductive material.

14. Cigarette packet according to claim 13, characterized in that the foil (4) is made of metal.

15. Cigarette packet according to claim 13 or 14, characterized in that the foil (4) is corrugated so as to improve the contact with the glow parts (F) of the cigarettes (B) and so as to fix the cigarettes (B) in the packet (A).

16. Cigarette packet according to any one of the preceding claims, characterized in that the first contact (D) is covered opposite the glow parts (F) of the cigarettes (B) contained in the packet (A) by an insulating foil (5) which extends near the closed end (A') of the packet between the two narrow sides of the packet.

17. Cigarette packet according to any one of the preceding claims, characterized in that the glow parts (F) of the cigarettes (B) contained in the packet (A) are separated from one another by insulating foils.

18. Cigarette packet according to any one of the preceding claims, characterized in that the battery (C) is designed as a flat battery which is arranged on the bottom (3) of the packet at the closed end (A') of the packet.

19. Cigarette packet according to any one of the preceding claims, characterized by a hand-actuated switch for switching-on the battery (C) when pulling a cigarette (B) out of the packet (A).

20. Cigarette packet according to any one of the preceding claims, characterized in that it is designed as a re-usable packet which can be re-filled with cigarettes (B).

## Revendications

1. Emballage de cigarettes avec dispositif électrique d'allumage par incandescence pour l'allumage des cigarettes (B) lorsqu'on les fait sortir de l'emballage (A), qui présente une batterie électrique (C) et pour chaque cigarette (B), deux contacts (D, E) reliés respectivement au pôle + et au pôle- de la batterie (C), à l'intérieur de l'emballage (A), un contact (D) s'étendant de l'extrémité fermée (A') de l'emballage vers l'extrémité (A") de l'emballage pour faire sortir les cigarettes, caractérisé par le fait que:
a) les cigarettes (B) sont munies chacune, à l'extrémité voisine de l'extrémité fermée (A') de l'emballage, d'une partie d'incandescence (F) qui peut être chauffée, par le courant fourni par la batterie (C), à une température suffisante pour l'allumage de la cigarette (B) dont il s'agit,
b) l'un (D) des contacts est disposé et conçu de telle sorte que la partie d'incandescence (F) de la cigarette correspondante (B), dans sa position de repos, n'est pas en liaison conductrice de l'électricité avec le contact (D) et est seulement mise en liaison conductrice de l'électricité, par le processus de retrait de la cigarette (B) hors de l'emballage (A), avec le contact (D) le long duquel la partie d'incandescence (F) glisse alors, et
c) l'autre contact (E) s'étend jusqu'à la partie d'incandescende (F) de la cigarette correspondante (B) et est en liaison conductrice de l'électricité avec cette partie, jusqu'à ce que la cigarette (B) ait été retirée, d'une distance prescrite, de l'emballage (A).

2. Emballage de cigarettes selon la revendication 1, caractérisé par le fait que la partie d'incandescence (F) est conçue sous forme d'anneau (8) entourant la cigarette (B) dont il s'agit, ou d'hélice de fil métallique (11) entourant la cigarette (B) dont il s'agit, ou de pince (10) posée axialement sur la cigarette (B) dont il s'agit, ou de revêtement annulaire (6) de la cigarette (B) dont il s'agit.

3. Emballage de cigarettes selon la revendication 2, caractérisé par le fait que dans la région de l'anneau (8), ou de l'hélice de fil métallique (11), ou de la pince (10) ou du revêtement (6), l'enveloppe (B') de la cigarette (B) dont il s'agit est épaissie et/ou renforcée.

4. Emballage de cigarettes selon l'une des revendications 2 et 3, caractérisé par le fait que l'anneau (8) ou le fil métallique en hélice (11') ou la pince (10) est formé de métal.

5. Emballage de cigarettes selon l'une des revendications 2, 3 et 4, caractérisé par le fait que l'autre contact (E) est formé par un ressort conducteur de l'électricité (9) qui est relié à l'anneau (8) ou à l'hélice de fil métallique (11) ou à la pince (10).

6. Emballage de cigarettes selon la revendication 5, caractérisé par le fait que le ressort (9) est formé de métal.

7. Emballage de cigarettes selon l'une des revendications 5 et 6, caractérisé par le fait que le ressort (9) et l'hélice de fil métallique (11) sont constitués en une seule pièce.

8. Emballage de cigarettes selon l'une des revendications 2 et 3, caractérisé par le fait que le revêtement (6) contient une poudre de métal et/ou de graphite.

9. Emballage de cigarettes selon l'une des revendications 2, 3 et 8, caractérisé par le fait que l'autre contact (E) s'étend à l'intérieur de l'emballage (A), sur le côté opposé au premier contact (D), de l'extrémité fermée (A') de l'emballage vers l'extrémité (A") de l'emballage, pour le retrait des cigarettes (B) de l'emballage (A), de sorte que chaque cigarette (B), lorsqu'on la retire de l'emballage (A), glisse par le revêtement (6) le long des deux contacts (D et E).

10. Emballage de cigarettes selon la revendication 9, caractérisé par le fait que l'autre contact (E) est formé d'une feuille (7) de matière conductrice de l'électricité.

11. Emballage de cigarettes selon la revendication 10, caractérisé par le fait que la feuille (7) est formée de métal.

12. Emballage de cigarettes selon l'une des revendications 10 et 11, caractérisé par le fait que la feuille (7) est ondulée pour améliorer le contact avec les parties d'incandescence (F) des cigarettes (B) et pour fixer les cigarettes (B) dans l'emballage (A).

13. Emballage de cigarettes selon l'une des revendications précédentes, caractérisé par le fait que le premier contact (D) est formé d'une feuille (4) de matière conductrice de l'électricité.

14. Emballage de cigarettes selon la revendication 13, caractérisé par le fait que la feuille (4) est formée de métal.

15. Emballage de cigarettes selon l'une des revendications 13 et 14, caractérisé par le fait que la feuille (4) est ondulée pour améliorer le contact avec les parties d'incandescence (F) des cigarettes (B) et pour fixer les cigarettes (B) dans l'emballage (A).

16. Emballage de cigarettes selon l'une des revendications précédentes, caractérisé par le fait que le premier contact (D) est recouvert, vis-à-vis des parties d'incandescence (F) des cigarettes (B) se trouvant dans l'emballage (A) par une feuille isolante (5) qui s'étend au voisinage de l'extrémité fermée (A') de l'emballage, entre les deux petits côtés de l'emballage.

17. Emballage de cigarettes selon l'une des revendications précédentes, caractérisé par le fait que les parties d'incandescence (F) des cigarettes (B) se trouvant dans l'emballage (A) sont séparées les unes des autres par des feuilles isolantes.

18. Emballage de cigarettes selon l'une des revendications précédentes, caractérisé par le fait que la batterie (C) est conçue sous forme de batterie plate qui est disposée sur le fond (3) de l'emballage, à l'extrémité fermée (A') de l'emballage.

19. Emballage de cigarettes selon l'une des revendications précédentes, caractérisé par un interrupteur pouvant être actionné manuellement pour le branchement de la batterie (C) lorsqu'on retire une cigarette (B) de l'emballage (A).

20. Emballàge de cigarettes selon l'une des revendications précédentes, caractérisé par la constitution en tant qu'emballage réutilisable qui peut être rempli à nouveau de cigarettes (B).
